# EUROPÄISCHE PATENTSCHRIFT

(11) **EP 0 112 273 B1**
(45) Veröffentlichungstag und Bekanntmachung des Hinweises auf die Patenterteilung: **27.12.1985**
(21) Anmeldenummer: 83730081.3
(22) Anmeldetag: 30.08.1983
(51) Int. Cl.: B41J 3/10

(54) **Nadeldruckkopf für Matrixdrucker**
Needle printing head for a matrix printer
Tête d'impression à aiguilles pour imprimante à matrice de points

(30) Priorität: 22.11.1982 DE 3243475
(43) Veröffentlichungstag der Anmeldung: 27.06.1984
(73) Patentinhaber: MANNESMANN Aktiengesellschaft, 40027 Düsseldorf (DE)
(72) Erfinder: Gugel, Bernd, Dipl.-Ing., D-7900 Ulm-Einsingen (DE)
(74) Vertreter: Presting, Hans-Joachim, Dipl.-Ing.

## Beschreibung

Die Erfindung betrifft einen Nadeldruckkopf für Matrixdrucker mit einem Spulenträger, der mehrere Magnetjoche aufweist, denen jeweils eine Elektromagnetspule und ein Magnetanker zugeordnet sind, welcher mit einem Hebelarm an dem hinteren Ende der Drucknadel anliegt, wobei mit deren vorderem Ende Druckpunkte auf einem Aufzeichnungsträger durch selektives Bestromen der Elektromagnetspulen erzeugbar sind.

Derartige Nadeldruckköpfe erzeugen in Matrixdruckern durch hin- und hergehende Bewegungen vor dem parallel angeordneten Druckwiderlager auf dem Aufzeichnungsträger Druckpunkte, die bei kontinuierlichem bzw. schrittweisem Vorschub des Aufzeichnungsträgers alphanumerische Zeichen ergeben. Neben der Geschwindigkeit für die Hin- und Herbewegung des Nadeldruckkopfes ist die Frequenz des Nadeldruckkopfes beim Abschießen der einzelnen Nadeln von entscheidender Bedeutung für die Druckgeschwindigkeit, die Druckpräzision und für die Lebensdauer des Nadeldruckkopfes.

Es sind Nadeldruckköpfe bekannt, deren Aufbau verhältnismäßig kompliziert ist, so daß an mehreren Stellen Fertigungsungenauigkeiten auftreten, die summiert beträchtliche Lagerungsfehler für Drucknadeln, Magnetanker und andere bewegliche Teile darstellen. Aus diesem Grund arbeiten derartige Nadeldruckköpfe verhältnismäßig ungenau und unterliegen einem großen Verschleiß, so daß deren Lebensdauer beschränkt ist.

Der Erfindung liegt die Aufgabe zugrunde, einen Nadeldruckkopf für Matrixdrucker vorzuschlagen, der in der Herstellung sehr genau sein kann, so daß Probleme bei der Bewegung der Drucknadeln und Probleme der Lebensdauer weniger auftreten.

Die gestellte Aufgabe wird dadurch gelöst, daß der Spulenträger aus zwei ineinanderliegenden, in der Grundform trogförmigen, durch Formstanzen und abschnittsweisem Biegen hergestellten, dünnwandigen Grundkörpern aus magnetisierbarem Werkstoff besteht, die mit ihren Bodenflächen übereinanderliegen und miteinander verbunden sind, wobei von jedem Grundkörper jeweils zueinander benachbarte, in zwei Ebenen parallel verlaufende Joch-Schenkel zusammen ein Magnet-Joch bilden.

Der Vorteil dieser Bauweise besteht darin, daß die für den Magnetanker maßgeblichen Auflageflächen an der kritischen Stelle äußerst genau hergestellt werden können. So ist der herzustellende Gegenstand nur mit einer einzigen bedeutsamen Herstellungstoleranz belastet und kann daher sehr genau hergestellt werden. Diese Herstellungstoleranz beruht auf der Lage der Ankerauflagerfläche zur Magnetjoch-Stirnfläche, so daß deren Flächenabstand die maßgebliche Toleranz bildet. Ein bisher bedeutsames Problem, nämlich Abweichungen zwischen den einzelnen Magnetjochen, tritt hier überhaupt nicht mehr auf. Diese Abweichung war jedoch maßgebend für die Einstellung des Bewegungsweges der einzelnen Drucknadeln.

Ein weiterer Vorteil der Erfindung besteht darin, daß der erfindungsgemäße Spulenträger nach seiner Herstellung völlig frei von Restspannungen ist, wenn er aus den ihn einspannenden Vorrichtungen herausgenommen wird. Evtl. doch noch vorhandene innere Restspannungen verschwinden bei der erfindungsgemäßen Gestaltung durch die Endbearbeitung.

Das Prinzip eines derartig hergestellten Spulenträgers läßt sich auf unterschiedliche Formen der Anordnung von Drucknadeln anwenden. Bei einem Nadeldruckkopf der bekannten Art ist es vorteilhaft, daß die Grundkörper jeweils kreisringförmig bzw. sternförmig ausgebildet und konzentrisch angeordnet sind.

Hierbei kann die Verbindung der Grundkörper auf unterschiedliche Art vorgenommen werden. Es wird vorgeschlagen, die Grundkörper miteinander zu vernieten, zu verschweißen bzw. zu verlöten oder mittels Metallkleber miteinander zu verbinden oder gemäß einem weiteren Vorschlag miteinander zu verschrauben.

Eine weitere vorteilhafte Verbindung der Grundkörper entsteht dadurch, daß die Grundkörper mittels einer durch Bohrungen geführten Kernbuchse miteinander verbunden sind. Eine solche Kernbuchse bildet die Ausgangsbasis für weitere vorteilhafte Merkmale, die sämtlich der Aufgabe dienen, die Herstellungsgenauigkeit und damit die Arbeitsgenauigkeit bzw. die Lebensdauer eines Nadeldruckkopfes zu steigern.

Eine präzise Lage zweier Jochschenkel zueinander wird außerdem dadurch erzielt, daß die Grundkörper und die Kernbuchse mittels axial fluchtenden, am Umfang angeordneten Nuten bzw. Vorsprüngen zueinander zentriert sind.

So ist vorgesehen, daß in der Kernbuchse eine Anschlagscheibe aus elastischem und/oder verschleißfestem Werkstoff konzentrisch angeordnet und mit der Kernbuchse axial fest verbunden ist. Diese Anschlagscheibe dämpft in gewissem Umfang den Rückprall der Nadel vom Aufzeichnungsträger und trägt dazu bei, die Bewegung so schnell wie möglich abzustoppen, so daß in kürzester Zeit eine neue Vorschubbewegung der Drucknadel eingeleitet werden kann, was selbstverständlich zum schnelleren Drucken ebenfalls beiträgt.

In Verfolgung dieser Gedankengänge wird weiterhin vorgeschlagen, daß die Anschlagfläche der Anschlagscheibe in einer Ebene mit den Joch-Stirnflächen oder in einer zu dieser zurückgesetzten Ebene liegt. Dieses wiederum die einzige Toleranz bei der Herstellung darstellende Maß bestimmt im übrigen die Größe des Luftspaltes zwischen dem Magnetanker und dem Magnetkern der Elektromagnetspule, der durch einen Joch-Schenkel gebildet wird. Bei einer einheitlichen Ebene kann der Magnetanker auf der Anschlagseite angeschrägt bzw. abgesetzt werden.

Weitere Merkmale und vorteilhafte Gestaltungen ergeben sich aus der nachfolgenden Beschreibung.

Ein Ausführungsbeispiel der Erfindung ist in der Zeichnung dargestellt und wird im folgenden näher beschrieben. Es zeigt
Fig. 1 einen axialen Querschnitt durch den Nadeldruckkopf als Gesamtquerschnitt,
Fig. 2 einen Querschnitt des Nadeldruckkopfes gemäß Fig. 1 bei abgenommener Elektromagnetspulen-Baugruppe (Schnitt 11-11),
Fig. 3 den erfindungsgemäßen Spulenträger im Querschnitt und
Fig. 4 eine Draufsicht auf den Spulenträger gemäß Fig. 3.

Der Spulenträger 1 bildet eine geschlossene Baueinheit. Diese Baueinheit besteht (Fig. 3 und 4) aus zwei Grundkörpern 2, die aus flachen, gestanzten Blechplatinen hergestellt sind, an denen die Joch-Schenkel 3 durch Biegen geformt worden sind. Beide Grundkörper 2 bilden in der Grundform einen Trog 2a. Die Grundkörper 2 sind nunmehr derart ineinandergestellt, daß jeweils zwei Joch-Schenkel 3 einander gegenüberliegen. In dieser Position fluchten die Bohrungen 4 der beiden Grundkörper 2 miteinander und die Grundkörper sind mittels der Kernbüchse 5 fest verbunden. Bei runden Nadeldruckköpfen sind die Grundkörper kreisringförmig bzw. sternförmig ausgebildet. Für Hammer- oder Nadelbänke können die Tröge 2a rechteckige Grundformen aufweisen. Die Verbindung von zwei Grundkörpern 2 erfolgt mittels Nietverbingungen durch Schweißen, Löten oder aufgrund eines Metallklebeverfahrens.

Innerhalb der Kernbuchse 5 ist eine Anschlagscheibe 6 angeordnet, die eine Anschlagfläche 7 aufweist, die etwas zurückgesetzt gegenüber den Jochstirnflächen 8 liegt.

Die Funktionsweise eines derartigen Spulenträgers 1 ergibt sich aus den Fig. 1 und 2:

Der Nadeldruckkopf bildet im wesentlichen die Spulenträgerbaugruppe 1a und die Nadelführungsbaugruppe 9. In dem vorderen Gehäuseteil 10 sind die Nadeln 11 in Lagern 12 und 13 und in einem Mundstück 14 in ihrem vorderen Bereich geführt und im hinteren Bereich in einer Führungsbuchse 15 gelagert. Am hinteren Ende der Drucknadeln 11 ist jeweils ein Nadelkopf 11 a vorgesehen, den eine Druckfeder 16 abstützt. Die Druckfeder 16 hat das Bestreben, den Nadelkopf 11 und damit die Drucknadel 11 in die zurückgezogene Stellung (wie gezeichnet) zu führen, in der der Nadelkopf 11 a an dem Magnetanker 17 anliegt. Der Magnetanker 17 ist selbst um das Lager 18 schwenkbar bis er (in der gezeichneten Stellung) an der Anschlagfläche 7 anliegt. Aus diesem System resultiert über die Anschlagscheibe 6 und deren Anschlagfläche 7 eine äußerst präzise Bewegung sämtlicher Drucknadeln 11, wobei deren Lage durch die Anlage der Kernbüchse 5 am vorderen Gehäuseteil 10 selbst nach einer beliebigen Anzahl von Montagen oder Demontagen mittels der Schrauben 19 leicht fixierbar ist.

Für höhere Frequenzen des Nadeldruckkopfes ist der Ankerhub des Magnetankers 17 begrenzt, wobei der Magnetanker 17 auch auf dem Lager 18 aufliegen kann.

Weiterhin ergibt sich im Bereich der Joch- Schenkel 3 bzw. der Elektromagnetspulen 20 ein äußerst genauer und gleichmäßiger Arbeitsluftspalt 21, der außerdem die Verhältnisse bezüglich des Magnetflusses bzw. der magnetischen Streuflüsse günstig beeinflußt. Bei der Bewegung des Magnetankers 17 ist selbstverständlich, wie unter Bezugnahme auf die Fig. 3 und 4 schon erläutert wurde, von wesentlicher Bedeutung, daß der Drehpunkt 22 genau festlegbar ist. Diese Festlegung erfolgt durch eine mögliche präzise Herstellung des Spulenträgers 1 über die Joch-Stirnfläche 8 in Verbindung mit der Anschlagfläche 7 der Anschlagscheibe 6. Die Bezugsebenen sämtlicher Joch-Stirnflächen 8 können dabei gleichgestaltet werden, indem der Spulenträger 1 bei seiner Herstellung planüberschliffen wird. Ein solches Bearbeitungsverfahren ist nur bei der vorliegenden Gestaltung des Spulenträgers 1 möglich, aus dem sich somit die Toleranz Null der einzelnen Joch-Stirnflächen 8 untereinander ergibt.

## Patentansprüche

1. Nadeldruckkopf für Matrixdrucker, mit einem Spulenträger, der mehrere Magnetjoche aufweist, denen jeweils eine Elektromagnetspule und ein Magnetanker zugeordnet sind, welcher mit einem Hebelarm an dem hinteren Ende der Drucknadel anliegt, wobei mit deren vorderem Ende Druckpunkte auf einem Aufzeichnungsträger durch selektives Bestromen der Elektromagnetspulen erzeugbar sind, dadurch gekennzeichnet, daß der Spulenträger (1) aus zwei ineinanderliegenden, in der Grundform trogförmigen, durch Formstanzen und abschnittsweisem Biegen hergestellten, dünnwandigen Grundkörpern (2) aus magnetisierbarem Werkstoff besteht, die mit ihren Bodenflächen übereinanderliegen und miteinander verbunden sind, wobei von jedem Grundkörper (2) jeweils zueinander benachbarte, in zwei Ebenen parallel verlaufende Joch-Schenkel (3) zusammen ein Magnet-Joch bilden.

2. Nadeldruckkopf nach Anspruch 1, dadurch gekennzeichnet, daß die Grundkörper (2) jeweils kreisringförmig bzw. sternförmig ausgebildet und konzentrisch angeordnet sind.

3. Nadeldruckkopf nach den Ansprüchen 1 und 2, dadurch gekennzeichnet, daß die Grundkörper (2) miteinander vernietet sind.

4. Nadeldruckkopf nach den Ansprüchen 1 und 2, dadurch gekennzeichnet, daß die Grundkörper (2) miteinander verschweißt bzw. verlötet sind.

5. Nadeldruckkopf nach den Ansprüchen 1 und 2, dadurch gekennzeichnet, daß die Grundkörper (2) mittels Metallkleber miteinander verbunden sind.

6. Nadeldruckkopf nach den Ansprüchen 1 und 2, dadurch gekennzeichnet, daß die Grundkörper (2) miteinander verschraubt sind.

7. Nadeldruckkopf nach einem oder mehreren der Ansprüche 1 bis 6, dadurch gekennzeichnet, daß die Grundkörper (2) mittels einer durch Bohrungen (4) geführten Kernbuchse (5) miteinander verbunden sind.

8. Nadeldruckkopf nach einem oder mehreren der Ansprüche 1 bis 7, dadurch gekennzeichnet, daß die Grundkörper (2) und die Kernbuchse (5) mittels axial fluchtenden, am Umfang angeordneten Nuten bzw. Vorsprüngen zueinander zentriert sind.

9. Nadeldruckkopf nach den Ansprüchen 1 bis 8, dadurch gekennzeichnet, daß in der Kernbuchse (5) eine Anschlagscheibe (6) aus elastischem und/oder verschleißfestem Werkstoff konzentrisch angeordnet und mit der Kernbuchse (5) axial fest verbunden ist.

10. Nadeldruckkopf nach den Ansprüchen 8 und 9, dadurch gekennzeichnet, daß die Anschlagfläche (7) der Anschlagscheibe (6) in einer Ebene mit den Joch-Stirnflächen (8) oder in einer zu dieser zurückgesetzten Ebene liegt.

## Claims

1. Needle print head for matrix printers, with a spool carrier which has a plurality of magnet yokes, to which in each case an electromagnet coil and a magnet armature are associated, which rests with a lever arm against the rear end of the printing needle, whereby with its front end impression points are able to be produced on a recording medium through selective application of current to the electromagnet coils, characterized in that the spool carrier (1) consists of two thin-walled base bodies (2) of magnetisable material, which lie one inside the other, are trough- shaped in their basic form and are produced by form stamping and bending by sections, and which lie one above the other by their base surfaces and are connected with each other, in which of each base body (2) in each case yoke shanks (3) which are adjacent to each other and run parallel in two planes, together form a magnet yoke.

2. Needle print head according to Claim 1, characterized in that the base bodies (2) in each case are constructed in an annular shape or in a star shape, and are arranged concentrically.

3. Needle print head according to Claims 1 and 2, characterized in that the base bodies (2) are riveted to each other.

4. Needle print head according to Claims 1 and 2, characterized in that the base bodies (2) are welded or soldered to each other.

5. Needle print head according to Claims 1 and 2, characterized in that the base bodies (2) are connected with each other by means of metal adhesive.

6. Needle print head according to Claims 1 and 2, characterized in that the base bodies (2) are screwed to each other.

7. Needle print head according to one or more of Claims 1 to 6, characterized in that the base bodies (2) are connected to each other by means of a core bushing (5) guided through bores (4).

8. Needle print head according to one or more of Claims 1 to 7, characterized in that the base bodies (2) and the core bushing (5) are centered with respect to each other by means of axially aligned grooves or projections arranged on the circumference.

9. Needle print head according to Claims 1 to 8, characterized in that in the core bushing (5) a detent disc (6) of elastic and/or wear-resistant material is concentrically arranged and is firmly connected axially with the core bushing (5).

10. Needle print head according to Claims 8 and 9, characterized in that the stop face (7) of the detent disc (6) lies in a plane with the yoke front faces (8) or in a plane set back thereto.

## Revendications

1. Tête d'impression à aiguilles pour une imprimante à matrice, comportant un porte-bobines, qui comprend plusieurs culasses d'aimant, auxquelles sont associées, à chaque fois, une bobine électromagnétique et une armature d'aimant, cette dernière reposant, par un bras de levier, à l'extrémité arrière de l'aiguille d'impression, des points d'impression pouvant être crées, avec son extrémité avant, sur un support d'enregistrement par alimentation sélective des bobines électromagnétiques, caractérisée en ce que le porte-bobines (1) est constitué de deux corps de base (2) à parois minces, découpés et courbés par segment, ayant une forme générale d'auge, et étant disposés l'un dans l'autre, lesdits corps de base étant constitués d'un matériau magnétisable et reliés l'un à l'autre avec leurs surfaces de fond disposées l'une au-dessus de l'autre, les bransches de culasse (3) de chaque corps de base (2) s'étendant parallèlement dans deux plans et voisines à chaque fois l'une de l'autre, formant ensemble une culasse d'aimant.

2. Tête d'impression à aiguilles selon la revendication 1, caractérisée en ce que les corps de base (2) sont conçus, à chaque fois, sous forme d'une couronne ou sous forme d'étoile et sont disposés de façon concentrique.

3. Tête d'impression à aiguilles selon les revendications 1 et 2, caractérisée en ce que les corps de base (2) sont rivetés l'un à l'autre.

4. Tête d'impression à aiguilles selon les revendications 1 et 2, caractérisée en ce que les corps de base (2) sont soudés ou brasés l'un à l'autre.

5. Tête d'impression à aiguilles selon les revendications 1 et 2, caractérisée en ce que les corps de base (2) sont reliés l'un à l'autre au moyen d'une colle pour métaux.

6. Tête d'impression à aiguilles selon les revendications 1 et 2, caractérisée en ce que les corps de base (2) sont vissés l'un à l'autre.

7. Tête d'impression à aiguilles selon une ou plusieurs des revendications 1 à 6, caractérisée en ce que les corps de base (2) sont reliés l'un à l'autre au moyen d'une boîte à noyau (5) introduite dans les alésages (4).

8. Tête d'impression à aiguilles selon une ou plusieurs des revendications 1 à 7, caractérisée en ce que les corps de base (2) et la boîte à noyau (5) sont centrés l'une par rapport aux autres au moyen de rainures ou sailles disposées à la périphérie et s'alignant axialement.

9. Tête d'impression à aiguilles selon les revendications 1 à 8, caractérisée en ce qu'un disque d'arrêt (6) en matériau élastique et/ou résistant à l'usure est disposé, de façon concentrique, dans la boîte à noyau (5) et est relié solidement axialement à la boîte à noyau (5).

10. Tête d'impression à aiguilles selon les revendications 8 et 9, caractérisée en ce que la surface d'arrêt (7) du disque d'arrêt (6) se trouve dans un même plan avec les surfaces frontales de culasse (8) ou dans un plan en arrière par rapport à celui-ci.
